# DEMANDE DE BREVET EUROPEEN

(11) **EP 2 955 291 A1**
(43) Date de publication de la demande: **16.12.2015**
(21) Numéro de dépôt: 15170633.0
(22) Date de dépôt: 04.06.2015
(51) Int. Cl.: E04B 1/76, E04D 13/14, E04F 13/06

(54) **PROFILÉ DE LIAISON POUR LA POSE D'ISOLANT SUR UN SUPPORT DE MUR DE BÂTIMENT**

(30) Priorité: 10.06.2014 FR 1455228
(71) Demandeur: DANI ALU, 69280 Sainte Consorce (FR)
(72) Inventeur: MILANI, Daniel, 69260 CHARBONNIERES-LES-BAINS (FR)
(74) Mandataire: Chevalier, Renaud Philippe

(57) **Abrégé**

L'invention concerne un profilé (2) de liaison pour la pose d'isolant sur une façade extérieure de bâtiment comportant une base (5) destinée à recevoir au moins un bloc d'isolant (3), un premier rebord (6) destiné à être fixé sur un support de mur (100), le premier rebord (6) et la base (5) étant sécants, le profilé (2) comprenant en outre un deuxième rebord (7) positionné en regard du premier rebord (6), le premier rebord (6) et le deuxième rebord (7) étant reliés par la base (5), le premier rebord (6), le deuxième rebord (7) et la base (5) formant un départ d'isolant, caractérisé en ce que le premier rebord (6) est prolongé de manière à former un solin (8) conçu pour recevoir une partie du bloc isolant (3).

## Description

La présente invention concerne le domaine de la construction et plus particulièrement le domaine de l'isolation thermique d'une façade de bâtiment par l'extérieur.

Généralement, la liaison réalisée entre le relevé d'étanchéité et l'isolation thermique extérieure est opérée au moyen de deux produits différents : un départ d'isolant permettant le maintien du bloc d'isolation thermique et un solin nécessaire pour assurer l'étanchéité de la construction, ces deux éléments étant installés par deux professionnels différents, à savoir un étancheur et un façadier respectivement. Classiquement, le solin est positionné sous le départ d'isolant contre le relevé d'étanchéité et demeure directement au contact du support de mur sur une partie de sa hauteur, ce qui présente le double inconvénient de créer un espace libre constituant un pont thermique entre l'intérieur du bâtiment et l'extérieur du bâtiment et d'être inesthétique.

Par ailleurs, l'installation étant réalisée par deux professionnels distincts, le coût global de l'opération est relativement onéreux.

On entendra par solin, un profilé préférentiellement en métal, posé dans un mur acrotère servant de couvre-joint de relevé de l'étanchéité.

On entendra par départ d'isolant, un profilé recevant l'isolant thermique destiné à soutenir les premiers blocs d'isolation thermique destinés à couvrir une surface extérieure de mur.

L'invention a pour but de remédier à tout ou partie des inconvénients précités.

L'invention a pour objet un profilé de liaison pour la pose d'isolant sur un support de mur de bâtiment comportant une base destinée à recevoir au moins un bloc d'isolant, un premier rebord destiné à être fixé sur un support de mur, le premier rebord et la base étant sécants, le profilé comprenant en outre un deuxième rebord positionné en regard du premier rebord, le premier rebord et le deuxième rebord étant reliés par la base, le premier rebord, le deuxième rebord et la base formant un départ d'isolant, caractérisé en ce que le premier rebord est prolongé de manière à former un solin conçu pour recevoir une partie du bloc isolant.

Ainsi, comme le premier rebord du profilé et le solin du profilé sont dans le prolongement l'un de l'autre, il n'existe aucune rupture inesthétique entre le solin et le départ d'isolant susceptible d'engendrer un pont thermique. En effet, le solin est alors destiné à recevoir une partie du bloc d'isolant en son sein.

Préférentiellement, le premier rebord et le solin sont réalisés en une seule et même pièce. Ainsi, une seule opération de pose est nécessaire pour faire la liaison entre le relevé d'étanchéité et l'isolation thermique, ce qui permet de réduire les coûts de main d'oeuvre et de fabrication.

Selon une caractéristique de l'invention, le solin comprend au moins une rainure, ledit solin étant destiné à être fixé directement sur le support de mur.

Selon une caractéristique de l'invention, la rainure ménagée dans le solin est configurée pour recevoir une partie au moins du bloc d'isolant reçu par la base.

Selon une caractéristique de l'invention, le solin est positionné en retrait par rapport au premier rebord, ce qui permet de caler le profilé au dessus d'un relevé d'étanchéité et de créer une continuité étanche au niveau du support de mur.

Selon une caractéristique de l'invention, la base comprend deux parties, une première partie solidaire du premier rebord et une deuxième partie solidaire du deuxième rebord, la deuxième partie de la base étant montée coulissante sur la première partie de la base. Ainsi, il est possible d'adapter la taille de la base en fonction de la taille du bloc d'isolant.

L'invention a également pour objet un ensemble de construction fixé sur un support de mur de bâtiment, comprenant au moins un bloc d'isolant et au moins un profilé selon l'invention, ledit bloc d'isolant étant reçu par le solin du profilé et sur la base entre le premier rebord et le deuxième rebord du profilé.

Selon une caractéristique de l'invention, l'ensemble de construction comporte un relevé d'étanchéité, et le profilé est fixé au-dessus du relevé d'étanchéité, une partie du relevé d'étanchéité étant positionnée sous le premier rebord du profilé et en butée contre une partie du solin du profilé.

L'invention sera mieux comprise, grâce à la description ci-après, qui se rapporte à un mode de réalisation selon la présente invention, donné à titre d'exemple non limitatif et expliqué avec référence aux dessins schématiques annexés, dans lesquels :
- la figure 1 représente un ensemble de construction selon l'invention et,
- la figure 2 représente une vue éclatée de l'ensemble représenté en figure 1.

Dans l'exemple illustré aux figures 1 et 2, l'ensemble de construction 1 est fixé sur un support de mur 100. L'ensemble de construction 1 comporte un bloc d'isolant 3 et un profilé 2 configuré pour recevoir le bloc d'isolant 3. L'ensemble de construction 1 comprend en outre un relevé d'étanchéité 4 dont une partie est positionnée sous le profilé 2 de sorte qu'une continuité d'étanchéité soit réalisée au niveau du support de mur 100.

Avantageusement, le profilé 2 comprend une base 5, un premier rebord 6, un deuxième rebord 7, un solin 8 positionné dans le prolongement du premier rebord 6. Le premier rebord 6 et le deuxième rebord 7 s'étendent chacun dans un plan sensiblement parallèle au support de mur 100. La base 5 s'étend dans un plan sensiblement perpendiculaire au support de mur 100.

Le premier rebord 6 est destiné à être positionné contre le support de mur 100 et dans l'exemple illustré en figure 1, ce dernier est positionné contre une partie du relevé d'étanchéité 4.

Le deuxième rebord 7 est positionné en regard du premier rebord 6 et est destiné à recevoir un parement 101 de type crépi par exemple. Le deuxième rebord 7 comporte une pluralité d'orifices traversants 12 qui permettent la bonne tenue du parement 101 sur le profilé 2.

Entre la base 5 et le deuxième rebord est ménagé un débord 11 qui permet de faciliter la finition du parement lors du talochage de ce dernier. Le débord 11 s'étend sensiblement sur au moins une partie de la longueur du deuxième rebord 7.

En outre, la base 5 est formée de deux parties distinctes, l'une étant reliée au premier rebord 6 et l'autre deuxième rebord 7. Les deux parties de la base 5 sont positionnées l'une sur l'autre de manière à permettre le coulissement de l'une par rapport à l'autre.

Comme visible sur les figures 1 et 2, le solin 8 comporte une rainure 9 centrale s'étendant sur toute la longueur du solin 8. Avantageusement, la rainure 9 reçoit une partie du bloc d'isolant 3 afin d'éviter les ponts thermiques entre le support de mur 100 et l'intérieur du bâtiment (non représenté) à isoler.

Le profilé 2 est maintenu et fixé contre le support de mur 100 au moyen d'un moyen de fixation 13 qui est placé dans la rainure 9 du solin 8. Le solin 8 comprend une partie inférieure prolongeant le premier rebord 6 et une partie supérieure. Afin de parfaire l'étanchéité au niveau du support de mur 100, au niveau de la partie supérieure du solin 8, est positionné un joint d'étanchéité 14.

Aux figures 1 et 2, est illustré un profilé 2 selon l'invention, dont le premier rebord 6 et le solin 8 sont réalisés en une seule pièce par pliage ou extrusion. Le solin 8 est relié au premier rebord 6 par un épaulement 10 configuré pour permettre le passage d'une partie du relevé d'étanchéité 4 sous le premier rebord 6, ainsi, le solin 8 est en retrait par rapport au premier rebord 6.

Bien entendu, l'invention n'est pas limitée au mode de réalisation décrit et représenté aux figures annexées. Des modifications restent possibles, notamment du point de vue de la constitution des divers éléments ou par substitution d'équivalents techniques, sans sortir pour autant du domaine de protection de l'invention.

## Revendications

1. Profilé (2) de liaison pour la pose d'isolant sur un support de mur de bâtiment comportant une base (5) destinée à recevoir au moins un bloc d'isolant (3), un premier rebord (6) destiné à être fixé sur un support de mur (100), le premier rebord (6) et la base (5) étant sécants, le profilé (2) comprenant en outre un deuxième rebord (7) positionné en regard du premier rebord (6), le premier rebord (6) et le deuxième rebord (7) étant reliés par la base (5), le premier rebord (6), le deuxième rebord (7) et la base (5) formant un départ d'isolant, **caractérisé en ce que** le premier rebord (6) est prolongé de manière à former un solin (8) conçu pour recevoir une partie du bloc isolant (3).

2. Profilé selon la revendication 1, dans lequel le premier rebord (6) et le solin (8) sont réalisés en une seule et même pièce.

3. Profilé selon l'une quelconque des revendications 1 ou 2, dans lequel le solin (8) comprend au moins une rainure (9), ledit solin (8) étant destiné à être fixé directement sur le support de mur (100).

4. Profilé selon la revendication 3, dans lequel la rainure ménagée dans le solin (8) est configurée pour recevoir une partie au moins du bloc d'isolant (3) reçu par la base (5).

5. Profilé selon l'une quelconque des revendications 1 à 4, dans lequel le solin (8) est positionné en retrait par rapport au premier rebord (6).

6. Profilé selon l'une quelconque des revendications 1 à 5, dans lequel la base (5) comprend deux parties, une première partie solidaire du premier rebord (6) et une deuxième partie solidaire du deuxième rebord (7), la deuxième partie de la base (5) étant montée coulissante sur la première partie de la base (5).

7. Ensemble de construction (1) fixé sur un support de mur (100) de bâtiment, comprenant au moins un bloc d'isolant (3) et au moins un profilé (2) selon l'une quelconque des revendications 1 à 6, ledit bloc d'isolant (3) étant reçu par le solin (8) du profilé (2) et sur la base (5) entre le premier rebord (6) et le deuxième rebord (7) du profilé (2).

8. Ensemble de construction selon la revendication 7, comportant un relevé d'étanchéité (4), et dans lequel le profilé (2) est fixé au-dessus du relevé d'étanchéité (4), une partie du relevé d'étanchéité (4) étant positionnée sous le premier rebord (6) du profilé (2) et en butée contre une partie du solin (8) du profilé (2).
